# EUROPÄISCHE PATENTANMELDUNG

(11) **EP 1 067 625 A2**
(43) Veröffentlichungstag der Anmeldung: **10.01.2001**
(21) Anmeldenummer: 00113781.9
(22) Anmeldetag: 29.06.2000
(51) Int. Cl.: H01Q 1/44, B44C 5/00

(54) **Verzierter Schutz für eine Parabolantenne**

(30) Priorität: 05.07.1999 DE 19930722
(71) Anmelder: Schäfer, Thilo, 70329 Stuttgart (DE)
(72) Erfinder: Schäfer, Thilo, 70329 Stuttgart (DE)
(74) Vertreter: Schuster, Gregor, Dipl.-Ing.

(57) **Zusammenfassung**

Es wird vorgeschlagen, bei einer eine Reflektorschale aufweisenden Antenne die Innenseite zu überdecken mit einer ebenen Abdeckung (2), um einerseits eine Verschmutzung der Reflektorfläche zu vermeiden und andererseits eine bildliche Darstellung vorzusehen.

## Beschreibung

Die Erfindung geht aus von einer Antenne mit einem parabolförmig ausgebildeten und an einer Stange odgl. befestigbaren schalenförmigen Reflektor nach der Gattung des Hauptanspruchs.

Derartige Antennen, auch Satellitenschüsseln genannt, sind ihrem Zweck entsprechend, nämlich zum Empfang von Funkwellen vorwiegend außen an Gebäuden, nämlich deren Außenwänden oder auf dem Dach angeordnet, aber auch auf Balkons, in Gärten, Höfen, udgl.. Die Lage des Anbringungsortes der Antenne wird meist bestimmt durch eine gute Empfangsqualität und weniger nach ästhetischen Kriterien. Dies führt dazu, daß die meisten derartigen Antennen, die ohnehin erst nachträglich, also ohne architektonische Planung angebracht werden, störend wirken und zum Teil als Umweltbelastung empfunden werden.

Bei einer bekannten derartigen Antenne (DE-GM 90 01 820) ist der schalenförmige Reflektor, um möglichst wenig aufzufallen, in erster Linie, aus ästhetischen Gründen, aus einem transparenten Material hergestellt, insbesondere aus einem kunststoffbeschichteten metallischen Netzwerk. Da zur Antenne jedoch nicht nur die Reflektorschale gehört, sondern auch ein den Reflektor gegenüber angeordneter Empfänger sowie ein Trägerarm des Empfängers und ein Tragteil des Reflektors, wirkt sich die Transparenz der Reflektorschale selbst nur bedingt vorteilhaft aus, sondern es könnte im Gegenteil sogar die unästhetische Wirkung einer solchen Antenne durch das deutlichere Hervortreten der Gestängeteile noch verstärkt werden.

Bei einer anderen bekannten Antenne der gattungsgemäßen Art (DE-GM 297 06 047) ist die Innenseite der Reflektorschale mit einer Kunststofffolie ausgeklebt, auf der ein Bildmotiv aufgedruckt ist. Der Nachteil einer solchen Folienanordnung besteht darin, daß die bedruckte Folie vor Montage der Reflektorschale, auf deren Innenseite angebracht werden sollte, und daß diese Folie kaum oder nur sehr schlecht austauschbar ist. Ein weiterer Nachteil besteht darin, daß besonders der untere Teil einer solchen weitgehend vertikal angeordneten Schale durch sich absenkenden Staub, Ruß, udgl. verschmutzt und dadurch die aufgedruckten Motive mehr und mehr verdeckt werden.

### Die Erfindung und ihre Vorteile

Die erfindungsgemäße Antenne mit den kennzeichnenden Merkmalen des Hauptanspruchs hat demgegenüber den Vorteil, daß ein Schutz für die Innenseite der Reflektorschale gegen Verschmutzen besteht, sondern daß dieser Schutz weniger zur Verschmutzung neigt, da er weitgehend plan ausgebildet ist. Ein weiterer Vorteil besteht darin, daß durch diese plane Ausbildung und je nach Wahl des Materials oder der Gestaltung dieser Abdeckung eine positive ästhetische Wirkung entsteht und daß vor allem in sehr einfacher Weise diese Abdeckung austauschbar ist. Die Abdeckung kann auch so gestaltet sein, daß sie in Art eines Überziehers die Außenseite der Reflektorschale weitgehend mit überdeckt.

Nach einer vorteilhaften Ausgestaltung der Erfindung ist die Darstellung auf der Abdeckung angeordnet. Hierdurch entsteht eine große Flexibilität in Bezug auf die Wahl der Abdeckung, sowohl als Material, als auch in Bezug auf die Darstellung. Da die Abdeckung zu einem späteren Zeitpunkt angebracht werden kann, nachdem die Reflektorschale bereits montiert ist, kann das auf der Abdeckung vorgesehene Motiv den architektonischen oder der sonstigen Umgebung angepaßt werden und ggf. wieder ausgetauscht werden. Dies gilt beispielsweise auch dafür, wenn die Abdeckung lediglich einfarbig ausgebildet werden soll, also nicht ein bestimmtes Motiv dargestellt sein soll. Die Farbe kann beispielsweise der Fassadenfarbe angepaßt sein, so daß die Antenne insgesamt kaum mehr ins Auge fällt. Andererseits kann sich dadurch die Antenne harmonisch in das äußere Gesamterscheinungsbild des Hauses, der Anlage oder der Freifläche einfügen bzw. in positiver Weise und akzentuiert wirken. Natürlich kann diese Fläche auch Werbezwecken dienen, je nach dem jedenfalls, wo die Antenne angeordnet ist. Nach einer weiteren vorteilhaften Ausgestaltung der Erfindung ist die Darstellung in an sich bekannter Weise (DE-GM 296 11 497 und DE-GM 94 10 639) auf mindestens einen Teil der inneren Oberfläche der Reflektorschale angeordnet, wobei die Abdeckung mindestens teilweise aus durchsichtigem Material besteht. Hierbei ist ein Zusammenwirken der beiden Elemente, nämlich einerseits der Darstellung auf der Reflektorschaleninnenseite und andererseits der gestalteten Abdeckung in unterschiedlichster Art möglich.

Nach einer diesbezüglichen weiteren Ausgestaltung der Erfindung ist die Darstellung auf einer Klebefolie angeordnet, welche auf der Innenseite der Reflektorschale angebracht ist, wobei, wie oben ausgeführt, durch die Abdeckung diese Klebefolie gegen Verschmutzen oder Umwelteinflüsse geschützt ist.

Nach einer weiteren vorteilhaften Ausgestaltung der Erfindung besteht der Reflektor in an sich bekannter Weise (DE-GM 90 01 820) aus einem durchsichtigen Gitterwerk, vor allem auch, um bei rückseitigen Anstrahlungen nicht zu den Darstellungen durchzulassen. Der Rastereffekt eines solchen Gitterwerkes kann sowohl Darstellungen auf der inneren Oberfläche der Reflektorschale oder aber auf der Abdeckung einen gewünschten Zusatzeffekt bringen.

Nach einer weiteren vorteilhaften Ausgestaltung der Erfindung besteht die Abdeckung aus einem gespannten Gewebe, welches aus Gummi, Kunststoff oder sontigem nicht leitenden Material - beispielsweise Textilmaterial - bestehen kann. Eine solche Abdeckung aus Gewebe kann problemlos auch in einer Waschmaschine warm gewaschen werden. Maßgebend ist, daß das Material der Abdeckung den Empfang von Wellen nicht stört.

Nach einer weiteren vorteilhaften Ausgestaltung der Erfindung sind an der Stange odgl. und/oder auf der Außenseite der Reflektorschale farbliche oder flächengestalterische Darstellungen enthaltende Zusatzelemente vorgesehen. Hierdurch kann das Gesamterscheinungsbild der Antenne verbessert werden, wobei die Zusatzelemente außer ästhetischen Funktionen durchaus auch technische Funktionen haben können.

Nach einer weiteren vorteilhaften Ausgestaltung der Erfindung ist die Reflektorschale insbesondere die Abdeckung durch eine Lampe bestrahlbar. Hierdurch kann insbesondere bei Dunkelheit ein die Darstellung berücksichtigender Effekt erreicht werden.

Weitere Vorteile und vorteilhafte Ausgestaltungen der Erfindung sind der nachfolgenden Beschreibung, der Zeichnung und den Ansprüchen entnehmbar.

### Zeichnung

Ein Ausführungsbeispiel des Gegenstandes der Erfindung ist in der Zeichnung dargestellt und im folgenden näher beschrieben. Es zeigen:
- Fig. 1: eine Reflektorschale mit Abdeckung im Querschnitt und
- Fig. 2: eine komplette Antenne in perspektivischer Ansicht

### Beschreibung des Ausführungsbeispiels

Wie in Figur 1 dargestellt, ist auf einer parabolförmig ausgebildeten Reflektorschale 1 über deren Innenseite eine Abdeckung 2 gespannt mit Hilfe einer vorzugsweisen elastischen Spanneinrichtung 3. Während die Reflektorschale 1 aus Metall ist, um die Funkwellen empfangen zu können, muß hingegen die Abdeckung aus einem nicht leitenden Material bestehen, beispielsweise aus Kunststoff, aber auch aus einem textilen Stoff, welcher dann mittels der Spannvorrichtung 3 gestrafft wird. Als Spannvorrichtung 3 kann eine eingezogene Schnur dienen, beispielsweise aus Gummi.

In Ausgestaltung der Erfindung kann auf der Innenseite der Reflektorschale 1 eine Folie 4 angeordnet sein, auf der die Darstellung vorhanden ist und die durch die Abdeckung 2 geschützt ist. In einem solchen Fall sollte allerdings die Abdeckung 2 weitgehend durchsichtig sein, um die Darstellung erkennen zu können.

Wie aus Figur 2 erkennbar, wurde für das Beispiel als Darstellung eine Sonnenblume gewählt, die auf der Abdeckung 2 der Reflektorschale 1 aufgedruckt ist. Der Reflektorschale 1 gegenüber ist ein Empfangsmodul 5 angeordnet, wobei sowohl Empfangsmodul 5, als auch Reflektorschale 1 an einer Befestigungsstange 6 angeordnet sind, an der wiederum als Zusatzelemente zwei Blätter 7 angeordnet sind.

Alle in der Beschreibung, den nachfolgenden Ansprüchen und der Zeichnung dargestellten Merkmale können sowohl einzeln als auch in beliebiger Kombination miteinander erfindungswesentlich sein.

### Bezugszahlenliste

- 1: Reflektorschale
- 2: Abdeckung
- 3: Spannvorrichtung
- 4: Folie
- 5: Empfangsmodul
- 6: Befestigungsstange
- 7: blattförmiges Zusatzelement

## Patentansprüche

1. Antenne mit einem parabolförmig ausgebildetem und an einer Stange (6) odgl. befestigbaren schalenförmigen Reflektor (1), auf dessen nach innen gewölbten Seite eine gestalterische Darstellung enthalten ist,
dadurch gekennzeichnet,
daß eine die Reflektorschale (1) verschließende oder vor die Reflektorschale (1) gesetzte Abdeckung (2) vorgesehen ist.

2. Antenne nach Anspruch 1, dadurch gekennzeichnet, daß die Darstellung auf der Abdeckung (2) angeordnet ist.

3. Antenne nach Anspruch 1, dadurch gekennzeichnet, daß die Darstellung auf mindestens einem Teil der inneren Oberfläche der Reflektorschale (1) angeordnet ist und daß die Abdeckung (2) mindestens teilweise aus durchsichtigem Material besteht.

4. Antenne nach Anspruch 3, dadurch gekennzeichnet, daß die Darstellung auf einer Folie (4) angeordnet ist, welche auf der Innenseite der Reflektorschale (1) angebracht bzw. angeklebt ist.

5. Antenne nach einem der vorhergehenden Ansprüche, dadurch gekennzeichnet, daß die Reflektorschale aus einem durchsichtigen Gitterwerk besteht.

6. Antenne nach einem der vorhergehenden Ansprüche, dadurch gekennzeichnet, daß die Abdeckung (2) aus einem gespannten Gewebe besteht.

7. Antenne nach einem der vorhergehenden Ansprüche, dadurch gekennzeichnet, daß an der Stange (6) und/oder auf der Außenseite der Reflektorschale (1) farbliche oder gestalterische Darstellungen enthaltende Zusatzelemente (7) vorgesehen sind.

8. Antenne nach einem der vorhergehenden Ansprüche, dadurch gekennzeichnet, daß die Abdeckung (2) durch eine Lampe mit Licht bestrahlbar ist.
